# EUROPÄISCHE PATENTSCHRIFT

(11) **EP 1 338 762 B1**
(45) Veröffentlichungstag und Bekanntmachung des Hinweises auf die Patenterteilung: **20.08.2008**
(21) Anmeldenummer: 03002943.3
(22) Anmeldetag: 11.02.2003
(51) Int. Cl.: F01L 3/08

(54) **Ventilschaftabdichtung an Verbrennungskraftmaschinen**
Valve stem seal for internal combustion engine
Joint de queue de soupape pour moteur à combustion interne

(30) Priorität: 25.02.2002 DE 10207818
(43) Veröffentlichungstag der Anmeldung: 27.08.2003
(73) Patentinhaber: Carl Freudenberg KG, 69469 Weinheim (DE)
(72) Erfinder: Martelli, Massimo, 10060 Bricherasio (TO) (IT)

(56) Entgegenhaltungen:
- EP-A- 0 310 455
- US-A- 3 554 180
- US-A- 4 531 483

## Beschreibung

### Technisches Gebiet

Die Erfindung befasst sich mit einer Ventilschaftabdichtung an Verbrennungskraftmaschinen mit einem am Ventilschaft radial und an der Stirnseite der Ventilschaftführung axial anliegenden Dichtelement aus einem polymeren Material und einem das Dichtelement haltenden hülsenförmigen Halteteil.

Die an Ventilschaften vorhandene Abdichtung soll zum einen verhindern dass Öl zum Ventilsitz gelangt, zum anderen aber auch den Ventilschaft ausreichend mit Öl für seine Schmierung zu versorgen, damit kein allzu hoher Verschleiß am Ventilschaft und an der Ventilschaftführung auftritt. Darüber hinaus wird angestrebt, die Ventilschaftabdichtung so kostengünstig wie möglich auszuführen und dabei gleichzeitig eine hohe Lebensdauer zu gewährleisten.

### Stand der Technik

Durch die DE 199 49 248 A1 ist eine Ventilschaftabdichtung bekannt geworden, die eine gute Abdichtung bei gleichzeitig einfacher Herstellung ergibt. Diese Ventilschaftabdichtung kann für verschiedene Einsatzzwecke benutzt werden.

Eine andere Möglichkeit ist in der DE 197 36 321 A1 gezeigt, bei der die Ventilschaftabdichtung aus einem eine Dichtlippe tragenden hülsenförmigen Halteteil besteht der axial über die Dichtlippe übersteht und gleichzeitig zur Befestigung der Abdichtung an der Ventilschaftführung dient. Der Halteteil ist hierfür mit seinem überstehenden Hülsenabschnitt auf die Mantelfläche der Ventilschaftführung aufgeschoben und wird durch mindestens einen radialen nach innen aus dem Mittelbereich des Hülsenabschnitts ausgeklinkten Vorsprung in eine Ringnut in der Mantelfläche der Ventitschaftführung eingedrückt. Die Dichtlippe der Ventilschaftabdichtung liegt am Ventilschaft an, während eine axial vorstehende ringförmige Dichtlippe unter Vorspannung an die Stirnseite der Ventilschaftführung angedrückt ist. Eine solche Ventilschaftabdichtung erfordert eine hohe Fertigungspräzision und ist aufwendig in der Montage.

Eine andere Lösung bei der die Dichtlippe von einer hülsenförmigen Halterung gehalten ist, zeigt die EP 0 544 458 A1. Dort sind zwei teleskopartig ineinandergreifende hohle zylindrische Schalen gezeigt, welche eine Verstellung der Führungshöhe der Dichtlippe ermöglichen. Durch die teleskopartige Ausbildung der beiden Schalen ist zwar eine Höhenverstellung möglich, jedoch ist die während des Betriebs gewünschte ortsfeste Fixierung der Abdichtung kaum erreichbar. In der Druckschrift sind hierfür auch keine diesen Zweck erfüllende Maßnahmen angegeben.

Des Weiteren zeigt die US-PS-3,554,180 eine Befestigung eines Dichtelements auf der Ventilschaftführung über eine Haltekappe, welche die Form einer Flaschenkappe hat. Die Kappe hat eine Hülse, auf der sich nach innen erstreckende Einbeulungen befinden. Letztere halten das Dichtelement reibschlüssig auf der Ventilschaftführung. Fertigungsmäßig ist es schwierig die Einbeulungen mit der erforderlichen Präzision herzustellen. Außerdem ergibt die zylindrische Kappe eine hohe Federsteifigkeit, die bei einer Montage bzw. Demontage der Kappe hinderlich ist.

### Darstellung der Erfindung

Der Erfindung liegt die Aufgabe zu Grunde eine Ventilschaftabdichtung zu schaffen, die einfach herzustellen ist, einen möglichst geringen Materialaufwand benötigt, eine gute Abdichtung ergibt und leicht auf der Ventilschaftführung montiert werden kann.

Die Lösung der gestellten Aufgabe erfolgt bei einer Ventilschaftabdichtung der Eingangs genannten Art, erfindungsgemäß dadurch, dass das Halteteil im Querschnitt polygonartig ausgebildet an der Außenwand der Ventilschaftführung unter Federkraft anliegende Wandteile aufweist. Eine solche Ventilschaftabdichtung kann mit einem Minimum an polymeren Material und auch Metall hergestellt werden. Darüber hinaus ist sie einfach zu fertigen und zu montieren.

Das Halteteil ist so ausgebildet, dass vorbestimmte Wandteile unter Federdruck an der Außenwand der Ventilschaftführung anliegen und dadurch die Abdichtung an der Ventilschaftführung fixieren.

In vielen Anwendungsfällen genügt es wenn das Halteteil im Querschnitt gesehen, die Form eines Triangels hat. Je nach Einsatzgebiet kann die Anzahl der an der Außenwand der Ventilschaftführung anliegenden Wandteile erhöht werden. Eine höhere Anzahl dieser Wandteile ergibt eine stärkere Fixierung des Halteteils an der Ventilschaftführung.

Die an der Außenwand der Ventilschaffführung anliegenden Wandteile des Halteteils sind bevorzugt eben ausgebildet, sie liegen dann entlang einer Linienberührung an der Ventilschaftführung an. Möglich ist aber auch die Berührungsfläche zu verbreitern, in dem die Wandteile der Halteteils mit Auswölbungen versehen werden, welche an den Außendurchmesser der Ventilschaftführung angepasst sind.

Die zwischen den ebenen Wandteilen liegenden Wandteile des Halteteils haben eine zylindrische Form deren Mittelachse mit der Achse des Ventilschaftes zusammenfällt. Die Stabilität der einzelnen Teile zueinander wird dadurch unterstützt.

In der einfachsten Ausführungsform können die zylindrischen Wandteile des Halteteils auf ihrer gesamten Länge parallel zur Ventilschaftachse verlaufen. Um jedoch eine möglichst gute Anfederung der ebenen Wandteile des Halteteils an der Ventilschaftführung zu erreichen, ist es günstig wenn die ebenen Wandteile im Querschnitt gesehen einen bügelartigen Abschnitt haben, welcher die Anfederung der ebenen Wandteile unterstützt.

Die Erfindung ist folglich eine Ventilschaftabdichtung, die dank des mit mehrfachen ebenen biegungsfähigen Oberflächen ausgestatteten Metallteils auf der Ventilschaftsführung fixiert werden kann, wobei das Metallteil n (ebene)-Oberflächen hat, die n-Kontakte mit dem Außendurchmesser der Ventilschaftführung bilden (n≥3). Das, im Querschnitt gesehen, polygonartige Halteteil überwindet durch die entstandene Radialkraft die Axialkraft und Vibration, die durch Schwingungen der Ventilschaft zustande kommt, um "pop-off" zu vermeiden und überwältigt ebenso jeglichen positiven Druck der unter der Dichtlippe erzeugt wird. Die Eigenschaften des biegungsfähigen Metallteils ermöglichen es einen erhöhten Toleranzbereich für den Außendurchmesser der Ventilführung zu kompensieren, was in einigen Fällen Oberflächenfertigungsforderungen für Ventilführungsaußendurchmesser reduziert. Das Halteteil wird somit zu einem funktionellen Merkmal der Ventilschaftabdichtung. Der dynamische Bereich ist hierbei nicht betroffen. Der statische Bereich beschränkt sich auf eine statische Lippe an der oberen Oberfläche der Ventilführung, wobei die benötigte Elastomermenge verringert wird.

### Kurzbeschreibung der Zeichnung

Anhand eines in der Zeichnung dargestellten Ausführungsbeispiels wird die Erfindung nachstehend näher erläutert.

Es zeigt:
- Figur 1: eine Ansicht der Ventilschaftabdichtung gemäß der Linie B - B der Figur 2 und
- Figur 2: einen Schnitt durch die Ventilschaftabdichtung gemäß der Linie A - A der Figur 1.

### Ausführung der Erfindung

In der Figur 1 ist die Ventilschaftabdichtung 1 in einer Ansicht gemäß der Schnittlinie B - B aus der Figur 2 gezeigt. In der Figur 1 ist ein Beispiel des Halteteils 2 mit drei Wandteilen 4 dargestellt. Die Anzahl der Wandteile 4 kann jedoch, wie zuvor beschrieben, erhöht werden. Sichtbar ist eine triangelförmige Ausbildung des Halteteils 2 für das Dichtelement 3. Das Halteteil 2 liegt mit den eben ausgebildeten Wandteilen 4 an der Außenwand 5 der Ventilschaftführung 6 an und zwar ist hier eine linienförmige Berührung in den Punkten 7 gegeben. In der Ventilschaftführung 6 liegt der Ventilschaft 8. Die Wandteile 4 werden unter Federkraft an die Außenwand 5 der Ventilschaftführung gedrückt. Die ebenen Wandteile 11, 4 des Halteteils 2 sind durch zylindrische Wandteile 9 miteinander verbunden. Die Mittelachse dieser Wandteile fällt mit der Achse 10 des Ventilschafts 8 zusammen.

In der Figur 2 ist die Ventilschaftabdichtung 1 im Schnitt gemäß der Linie A - A der Figur 1 dargestellt. Der Ventilschaft 8 ist von der Ventilschaftführung 6 umgeben. Auf der Ventilschaftführung 6 ist das Halteteil 2 aufgesetzt, welches aus ebenen 4 und zylindrischen Wandteilen 9 besteht. Die zylindrischen Wandteile 9 verlaufen parallel zur Ventilschaftachse 10. Die ebenen Wandteile 4 haben die Linienberührung 7 mit der Außenwand 5 der Ventilschaftführung 6. Diese Linienberührung 7 erstreckt sich nur über einen Teil der Gesamtlänge des Halteteils 2. An diesen Abschnitt der an der Wand 5 der Ventilschaftführung 6 anliegt schließt sich ein bügelartiger Abschnitt 11 an, welcher die Federkraft des direkt an der Wand 5 anliegenden Teils 4 erhöht.

Das Dichtelement 3 ist mit einer dem Ventilschaft 8 radial einfassende Dichtlippe 12 versehen. Diese Dichtlippe ist in üblicherweise so ausgebildet, dass sie einer definierten Menge an Schmieröl einen Durchtritt gewährt, damit einer ausreichende Schmierung des Ventilschaftes in der Ventilschaftführung 6 gegeben ist. Eine zweite Dichtlippe 13 des Dichtelements 3 liegt statisch an der Ventilschaftführung 6 und zwar an dessen Stirnseite an. Für eine gute Absicherung des Anpressdrucks der radialen Lippe 12 ist das Dichtelement 13 mit einer Ringspannfeder 14 versehen.

Das Dichtelement 3 wird von einem Ringflansch 15 gehalten, der am oberen Ende des Halteteils 2 angeordnet ist. Um die Montage zu erleichtern, ist das Halteteil 2 an seinem unteren Ende mit einem nach außen gerichteten Bördelrand 16 ausgestattet.

## Patentansprüche

1. Ventilschaftabdichtung an Verbrennungskraftmaschinen mit einem am Ventilschaft radial und an der Stirnseite der Ventilschaftführung axial anliegenden Dichtelement aus einem polymeren Material und einem das Dichtelement haltenden hülsenförmigen Halteteil, **dadurch gekennzeichnet, dass** das Halteteil (2) im Querschnitt polygonartig ausgebildet an der Außenwand (5) der Ventilschaftführung (6) unter Federkraft anliegende Wandteile (4) aufweist.

2. Ventilschaftabdichtung nach Anspruch 1, **dadurch gekennzeichnet, dass** das Halteteil (2) im Querschnitt die Form eines Triangels hat.

3. Ventilschaftabdichtung nach einem der Ansprüche 1 oder 2, **dadurch gekennzeichnet, dass** die an der Außenwand (5) der Ventilschaftführung (6) anliegenden Wandteile (4) des Halteteils (2) eben ausgebildet sind.

4. Ventilschaftabdichtung nach einem der Ansprüche 1 bis 3, **dadurch gekennzeichnet, dass** die zwischen den ebenen Wandteilen (4) liegenden Wandteile (9) des Halteteils (2) eine zylindrische Form haben, deren Mittelachse mit der Achse (10) des Ventilschaftes (8) zusammenfällt.

5. Ventilschaftabdichtung nach einem der Ansprüche 1 bis 4, **dadurch gekennzeichnet, dass** die zylindrische Wandteile (9) des Halteteils (2) auf ihrer gesamten Länge parallel zur Ventilschaftachse (10) verlaufen.

6. Ventilschaftabdichtung nach einem der Ansprüche 1 bis 5, **dadurch gekennzeichnet, dass** die ebenen Wandteile (4) des Halteteils (2) an einen im Querschnitt bügelartigen Abschnitt (11) anschließen.

## Claims

1. Valve-stem seal on internal combustion engines, with a sealing element bearing radially and on the front end of the valve stem and axially on the valve-stem guide and consisting of a polymeric material and with a sleeve-shaped holding part holding the sealing element, **characterized in that** the holding part (2), designed as a polygon in the cross-section, has wall parts (4) bearing under spring force on the outer wall (5) of the valve-stem guide (6).

2. Valve-stem seal according to Claim 1, **characterized in that** the holding part (2) is in the form of a triangle in cross section.

3. Valve-stem seal according to one of Claims 1 or 2, **characterized in that** the wall parts (4) of the holding part (2) which bear on the outer wall (5) of the valve-stem guide (6) are of planar design.

4. Valve-stem seal according to one of Claims 1 to 3, **characterized in that** the wall parts (9) of the holding part (2) which lie between the planar wall parts (4) have a cylindrical shape, the mid-axis of which coincides with the axis (10) of the valve stem (8).

5. Valve-stem seal according to one of Claims 1 to 4, **characterized in that** the cylindrical wall parts (9) of the holding part (2) run parallel to the valve-stem axis (10) over their entire length.

6. Valve-stem seal according to one of Claims 1 to 5, **characterized in that** the planar wall parts (4) of the holding part (2) adjoin a portion (11) which is stirrup-like in cross section.

## Revendications

1. Etanchéité pour tige de soupape de moteurs à combustion interne, qui présente un élément d'étanchéité en matériau polymère qui repose radialement sur la tige de soupape et axialement sur le côté frontal du guide de tige de soupape et une pièce de maintien en forme de douille qui maintient l'élément d'étanchéité, **caractérisé en ce que** la pièce de maintien (2) dont la section transversale est de forme polygonale présente des parties de paroi (4) qui reposent sous l'action d'une force élastique sur la paroi extérieure (5) du guide (6) de tige de soupape.

2. Etanchéité pour tige de soupape selon la revendicatian 1, **caractérisée en ce que** la pièce de maintien (2) présente en coupe transversale la forme d'un triangle.

3. Etanchéité pour tige de soupape selon l'une des revendications 1 ou 2, **caractérisée en ce que** les parties de paroi (4) de la pièce de maintien (2) qui reposent sur la paroi extérieure (5) du guide (6) de tige de soupape sont planes.

4. Etanchéité pour tige de soupape selon l'une des revendications 1 à 3, **caractérisée en ce que** les parties de paroi (9) de la partie de maintien (2) situées entre les parties planes de paroi (4) ont une forme cylindrique dont l'axe central coïncide avec l'axe (10) de la tige de soupape (8).

5. Etanchéité pour tige de soupape selon l'une des revendications 1 à 4, **caractérisée en ce que** les parties cylindriques de paroi (9) de la partie de maintien (2) s'étendent parallèlement à l'axe (10) de la tige de soupape sur toute leur longueur.

6. Etanchéité pour tige de soupape selon l'une des revendications 1 à 5, **caractérisée en ce que** les parties planes de paroi (4) de la partie de maintien (2) se raccordent à un tronçon (11) dont la section transversale a la forme d'un étrier.
